# EUROPÄISCHE PATENTSCHRIFT

(11) **EP 3 960 960 B1**
(45) Veröffentlichungstag und Bekanntmachung des Hinweises auf die Patenterteilung: **17.07.2024**
(21) Anmeldenummer: 21171560.2
(22) Anmeldetag: 30.04.2021
(51) Int. Cl.: E04F 19/04

(54) **SYSTEM ZUR ÜBERDECKUNG VON SOCKELLEISTEN**
SYSTEM FOR COVERING SKIRTING BOARDS
SYSTÈME DE RECOUVREMENT DES PLINTHES

(30) Priorität: 31.08.2020 DE 102020122744
(43) Veröffentlichungstag der Anmeldung: 02.03.2022
(73) Patentinhaber: Küberit Profile Systems GmbH & Co. KG, 58513 Lüdenscheid (DE)
(72) Erfinder: Holtschmidt, Olaf, 58809 Neuenrade (DE)
(74) Vertreter: Staeger & Sperling Partnerschaftsgesellschaft mbB

(56) Entgegenhaltungen:
- DE-A1- 102012 013 154
- FR-A1- 2 822 181
- GB-A- 2 211 090
- GB-A- 2 212 829
- US-A- 3 475 871
- US-A1- 2004 074 177
- US-A1- 2005 260 376

## Beschreibung

Die Erfindung betrifft ein System zur Überdeckung einer Sockelleiste.

Bei der Sanierung von Fußböden, insbesondere von gefliesten Böden wird immer häufiger darauf verzichtet, den Bodenbelag zu entfernen, bevor ein neuer Belag aufgebracht wird. Auch wird teils zum Schutz des bestehenden Bodenbelags häufig einfach ein weiterer Belag aufgebracht. Beispielsweise ist es üblich, LVT-Bodenbeläge (LVT steht für Luxury Vinyl Tiles oder auch Designboden) unmittelbar auf dem bestehenden zu sanierenden oder zu schützenden Bodenbelag zu verlegen. Dabei ist wünschenswert, dass auch die Sockelleisten in der Optik des neuen Bodenbelags umgestaltet werden. Insbesondere bei gefliesten Böden wurden die Sockelleisten häufig aus Fliesenresten geschnitten. Diese können nicht ohne erhebliche Beschädigungen an der Wand oder den Sockelleisten von der Wand entfernt werden, so dass es wünschenswert ist, dass die bestehenden Sockelleisten verbleiben können.

Druckschriftlicher Stand der Technik aus dem vorliegenden technischen Gebiet ist aus den Dokumenten GB 2 211 090 A, US3,475,871 A, DE 10 2012 013 154 A1 und US 2004/074177 A1 bekannt.

Der Erfindung liegt deshalb die Aufgabe zugrunde, ein System zur Überdeckung von Sockelleisten bereit zu stellen, welches ermöglicht, Sockelleisten auf der zum Bodenbelag weisenden Sichtseite mit einem dem Bodenbelag entsprechenden Belag auszustatten.

Diese Aufgabe wird durch die Merkmalskombination gemäß Patentanspruch 1 gelöst.

Erfindungsgemäß wird ein System zur Überdeckung einer Sockelleiste vorgeschlagen, das mehrere aneinander angrenzend anordenbare Profilleisten umfasst, welche jeweils mit einem ersten vertikalen Schenkel zur Überdeckung einer Sockelleistenvorderseite und einem sich daran gewinkelt anschließenden zweiten Schenkel zur Überdeckung einer Sockelleistenoberseite ausgebildet sind. Die Sockelleistenvorderseite ist die zum Bodenbelag weisende Seite, die Sockelleistenoberseite die zur Decke des Raums weisende Seite der Sockelleiste. Das System umfasst zudem mindestens eine Verbindungskappe, welche ausgebildet ist, zueinander weisende Randabschnitte der aneinander angrenzend anordenbaren zweiten Schenkel zu übergreifen. Die zweiten Schenkel und die mindestens eine Verbindungskappe weisen jeweils einen Steg auf, die zusammen mit dem jeweiligen ersten vertikalen Schenkel einen Einschubkanal für einen Belag zur Überdeckung des ersten vertikalen Schenkels bilden.

Die Profilleisten werden bei der Montage über die bestehende Sockelleiste gesetzt und daran beispielsweise mit einem Kleber befestigt. Der erste vertikale Schenkel wird an der Sockelleistenvorderseite zur Anlage gebracht, der zweite Schenkel erstreckt sich vollständig über die Sockelleistenoberseite hinweg, so dass diese nicht mehr erkennbar ist. Zur Nachbildung der Erstreckung der Sockelleisten über Ecken im Raum umfasst das System mehrere Profilleisten, die jeweils über eine Verbindungskappe verbunden werden. In den von den Profilleisten und den Verbindungskappen gebildeten Einschubkanal wird der sichtseitige Belag, welcher meist dem gewählten Bodenbelag entspricht, eingeschoben und insbesondere von dem Steg des Einschubkanals abschnittsweise überdeckt und gehalten oder anderweitig befestigt, beispielsweise verklebt.

Bei dem System sind die jeweiligen Profilleisten in einem Winkel zueinander anordenbar, um Winkelverläufe der Wände des Raumes nachzubilden. Die mindestens eine Verbindungskappe bildet hierfür einen Teilkreis in einer Winkelerstreckung, welcher den Winkel der Profilleisten einschließt, so dass die Profilleisten zumindest im Bereich des Stegs von der mindestens einen Verbindungskappe überdeckt sind. Durch diese Konstruktion kann über die Gestaltung der Verbindungskappen jeder Winkel der Wände realisiert werden.

Eine Ausführungsform des Systems ist dadurch gekennzeichnet, dass die Randabschnitte der Profilleisten in die mindestens eine Verbindungkappe einschiebbar sind, so dass die Randabschnitte von der mindestens eine Verbindungkappe überdeckt sind. Es wird stets sichergestellt, dass keine freien Kanten der Profilleisten verbleiben, sondern alle Randabschnitte der zweiten Schenkel der Profilleisten von der Verbindungskappe überdeckt sind. Auch die Außenkanten des in den Einschubkanal eingeschobenen Belags werden stets von der Verbindungkappe überdeckt.

Eine vorteilhafte Weiterbildung des Systems sieht zudem vor, dass die jeweiligen Profilleisten jeweils geometrisch identisch ausgebildet sind und optional in ihrer Längserstreckung zwischen der mindestens einen Verbindungskappe variieren. Die Profilleisten werden vorzugsweise aus Aluminium in Stangenware gefertigt. Lediglich die Länge der einzelnen Abschnitte der Profilleisten muss an die jeweilige Länge der Sockelleiste angepasst werden. So können beliebige Raum- und Wandverläufe nachgebildet werden.

Das System ist in einer Ausführung dadurch gekennzeichnet, dass mindestens drei Profilleisten und mindestens zwei geometrisch unterschiedliche Verbindungskappen umfasst sind, wobei die Verbindungskappen ausgebildet sind, Randabschnitte der jeweils in unterschiedlichen Winkeln angeordneten Profilleisten zu überdecken. Bei Wandverläufen in unterschiedlichen Winkeln sind unterschiedliche Verbindungskappen nötig, welche die entsprechenden Winkel der Wandverläufe nachbilden. Auch diese können in dem System abgebildet werden.

Zudem sieht eine Weiterbildung bei dem System vor, dass der erste vertikale Schenkel zur Überdeckung der Sockelleistenvorderseite und der zweite Schenkel zur Überdeckung der Sockelleistenoberseite in einem Winkel zueinander angeordnet sind, der in einer Seitenansicht gesehen kleiner als 90° ist. Der zweite Schenkel zur Überdeckung der Sockelleistenoberseite verläuft mithin schräg gegenüber der Sockelleistenoberseite, so dass zwischen dem zweiten Schenkel und der Sockelleistenoberseite ein Freiraum zur Durchlüftung verbleibt. Soweit das System zum Schutz der Sockelleisten eingesetzt wird, dient der Freiraum zudem dazu, dass kein unmittelbarer Kontakt zwischen der Profilleiste und der Sockelleiste auf der Sockelleistenoberseite besteht.

Bei einer erfindungsgemäßen Ausführungsform des Systems ist vorgesehen, dass der erste vertikale Schenkel aus zwei relativ zueinander beweglichen Teilen ausgebildet ist und durch die relative Beweglichkeit der beiden Teile eine variable vertikale Gesamterstreckung realisierbar ist. Zudem kann bei dem im bestimmungsgemäßen Gebrauch dem Boden zugeordneten Teil eine Hohlkehle an dem vertikalen Schenkelteil zur bodenseitigen Aufnahme des Belags vorgesehen sein.

Das System umfasst in einer Weiterbildung zudem zumindest ein zur Anlage an einer Wand ausgebildetes Abschlusselement, in welches eine Profilleiste einschiebbar ist. Das Abschlusselement dient als Wandabschluss für die Profilleiste in einem Bereich, an dem die Sockelleiste wandseitig endet.

In einer bevorzugten Ausführungsform weist das Abschlusselement eine Stoßfläche zur stoßenden Anlage einer Profilleiste und einen von der Stoßfläche vorstehenden Aufnahmesteg auf, der entsprechend dem zweiten Schenkel der Profilleiste geformt ist, so dass der zweite Schenkel der Profilleiste an dem Aufnahmesteg zur Anlage bringbar ist. Die Profilleiste kann somit formschlüssig in das Abschlusselement eingeschoben werden.

Zudem ist eine Ausführung vorteilhaft, bei der im aneinander angeordneten Zustand von dem Abschlusselement und der Profilleiste zwischen dem Aufnahmesteg und dem ersten vertikalen Schenkel ein Aufnahmekanal für einen Randabschnitt des Belags gebildet ist. Der die Sockelleiste überdeckende Belag liegt somit an dem an die Wand angrenzenden Abschluss nicht frei, sondern wird über das Abschlusselement in dessen Aufnahmekanal gehalten.

Ferner ist bei dem System eine Ausführungsvariante vorteilhaft, bei der das Abschlusselement eine Vertikalerstreckung aufweist, die größer ist als diejenige der Profilleisten, und das Abschlusselement eine Skalierung zur Darstellung der Vertikalerstreckung umfasst. Der Monteur des Systems kann dann anhand der Skalierung die nötige vertikale Länge unmittelbar an dem Abschlusselement ablesen und die nötige Kürzung des Abschlusselements vornehmen, ohne dass es externer Messmittel bedarf.

Die Erfindung umfasst zudem ein Set mit den Bauteilen vorstehend beschriebenen Systems. Als Bauteile gelten insbesondere Profilleisten, Verbindungskappen und Abschlusselemente.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht auf das System montiert an einer Sockelleiste,
- Fig. 2: eine Seitenansicht des Systems, verbaut an einer Wand mit Sockelleiste,
- Fig. 3.: eine Detailansicht eines Abschlusselements.

In Figur 1 ist ein Ausführungsbeispiel des Systems 1 zur Überdeckung einer Sockelleiste 90 gezeigt. Das System 1 umfasst beispielhaft dargestellt drei aneinander angrenzend angeordnete Profilleisten 2. Die Sockelleiste 90 ist zur Veranschaulichung um zwei Ecken geführt, so dass die Profilleisten 2 in den entsprechenden Winkeln α und β zueinander angeordnet sind. Jede Profilleiste 2 ist bezüglich ihrer Form identisch ausgebildet, lediglich die Länge in Längsrichtung L unterscheidet sich und ist an die jeweilige Erstreckung der zu überdeckenden Sockelleiste 90 angepasst. Die Profilleisten weisen jeweils einen durchgängigen ersten vertikalen Schenkel 3 zur Überdeckung der Sockelleistenvorderseite und einen sich daran in einem Winkel ρ anschließenden zweiten Schenkel 4 zur Überdeckung der Sockelleistenoberseite auf (siehe hierzu auch Figur 2). Die Randabschnitte 26 der Profilleisten 2 in Längsrichtung sind mit den Verbindungskappen 5 verbunden. Dabei erstrecken sich die Verbindungskappen 5 auf der Sockelleistenvorderseite über einen Teilkreis entsprechend den Winkeln α und β der Profilleisten 2. Die Randabschnitte 26 der Profilleisten 2 sind in die Verbindungkappen 5 eingeschoben und werden von dieser jeweils überdeckt. Die Verbindungskappen 5 verbinden somit die freien Enden der Profilleisten 2 im Bereich der zweiten Schenkel 4.

Die zweiten Schenkel 4 der Profilleisten 2, welche die Sockelleistenoberseite abdecken, weisen jeweils einen Steg 9 auf, der sich in der gezeigten Ausführung in Vertikalrichtung V erstreckt. Der Steg 9 kann jedoch auch schräg verlaufen. Zudem umfassen auch die Verbindungskappen 5 jeweils einen sich in die gleiche Richtung erstreckenden Steg 10, so dass die Stege 9, 10 einen Einschubkanal 12 für den Belag 60 (nur in Figur 2 gezeigt) zur Überdeckung des ersten vertikalen Schenkels 3 bilden. Der Belag 60 entspricht vorzugsweise dem Bodenbelag 70 und wird von den Stegen 9, 10 an dem System 1 gehalten.

Auch wenn Figur 1 und Figur 2 eine einstückige Profilleiste 2 zeigen, kann alternativ auch der erste vertikale Schenkel 3 aus zwei relativ zueinander beweglichen Teilen ausgebildet werden, um variable Höhenerstreckungen in Vertikalrichtung V zu gewährleisten.

Bezugnehmend auf Figur 2 ist eine Profilleiste 2 des Systems 1 montiert an einer Sockelleiste 90 an einer Wand 80 in einer Seitenansicht dargestellt. Hierbei ist gut zu erkennen, dass der erste vertikale Schenkel 3 der Profilleisten 2 im montierten Zustand flächig an der Sockelleistenvorderseite zur Anlage gebracht ist. Der zweite Schenkel 4 liegt an der Kante der Sockelleistenoberseite an und überdeckt Sockelleistenoberseite vollständig bis zur Wand 80. Der zweite Schenkel 4 erstreckt sich im Winkel ρ gegenüber dem ersten vertikalen Schenkel 3, der in der Seitenansicht gesehen kleiner als 90°, insbesondere 60-85° ist. Somit bildet sich oberhalb der Sockelleistenoberseite der Freiraum 19, in dem es keinen Kontakt zwischen der Profilleiste 2 und der Sockelleiste 90 gibt. Der erste vertikale Schenkel 3 ist in der gezeigten Ausführungsvariante deutlich kürzer ausgebildet als die vertikale Höhe der Sockelleiste 90 und endet zum Bodenbelag 70 beabstandet. In dem sich ergebenden Raum kann Kleber 17 zur Befestigung des Belags 60 an der Sockelleiste 90 eingebracht werden. Es sind jedoch auch Ausführungsvarianten umfasst, bei denen der erste vertikale Schenkel 3 gleich lang oder länger ausgebildet als die vertikale Höhe der Sockelleiste 90. Dann erfolgt die Befestigung des Belags 60 vorzugsweise an der Profilleiste 2.

Zurückkommend auf Figur 1 ist zum Wandabschluss ein Abschlusselement 6 dargestellt, welches an jeder der angrenzenden Wände vorsehbar ist. In das Abschlusslelement 6 ist jeweils ein Randabschnitt 26 der angrenzenden Profilleiste 2 eingeschoben. Wie auch in Figur 3 näher gezeigt umfasst das Abschlusselement 6 eine Stoßfläche 7, gegen welche die seitliche Stirnfläche der Profilleiste 2 zur Anlage gebracht wird. Ausgehend von der Stoßfläche 7 erstreckt sich der Aufnahmesteg 8, der entsprechend dem zweiten Schenkel 4 der Profilleiste 2 geformt ist. Wie bei den Verbindungskappen 5 überdeckt der Aufnahmesteg 8 den zweiten Schenkel 4 und erstreckt sich jedoch weiter in Vertikalrichtung V entlang des Abschlusselements 6 über dessen gesamte Länge. Die Verlängerung des Aufnahmestegs 8 über die Erstreckung des Stegs 9 der Profilleiste 2 hinaus bildet den Aufnahmekanal 13, in den der Randabschnitt des Belags 60 eingesteckt ist. Figur 1 zeigt zudem, dass das Abschlusselement 6 zunächst eine Vertikalerstreckung in Vertikalrichtung V aufweist, die deutlich größer ist als diejenige der Profilleisten 2 und zur Montage auf eine Länge der Sockelleiste 90 eingekürzt wird. Um dies zu vereinfachen, ist unmittelbar auf der Stoßfläche 7 eine Skalierung 23 zur Darstellung der Vertikalerstreckung in Vertikalrichtung V, beispielsweise in Millimeter, aufgebracht.

## Patentansprüche

1. System (1) zur Überdeckung einer Sockelleiste (90), mit mehreren aneinander angrenzend anordenbaren Profilleisten (2), welche jeweils mit einem ersten vertikalen Schenkel (3) zur Überdeckung einer Sockelleistenvorderseite und einem sich daran gewinkelt anschließenden zweiten Schenkel (4) zur Überdeckung einer Sockelleistenoberseite ausgebildet sind, und mit mindestens einer Verbindungskappe (5), welche ausgebildet ist, zueinander weisende Randabschnitte (26) der aneinander angrenzend anordenbaren zweiten Schenkel (4) zu verbinden und zu übergreifen, wobei die zweiten Schenkel (4) und die mindestens eine Verbindungskappe (5) jeweils einen Steg (9, 10) aufweisen, die zusammen mit dem jeweiligen ersten vertikalen Schenkel (3) einen Einschubkanal (12) für einen Belag (60) zur Überdeckung des ersten vertikalen Schenkels (3) bilden, wobei der erste vertikale Schenkel (3) aus zwei relativ zueinander beweglichen Teilen ausgebildet ist und durch die relative Beweglichkeit der beiden Teile eine variable vertikale Gesamterstreckung realisierbar ist..

2. System nach Anspruch 1, **dadurch gekennzeichnet, dass** die jeweiligen Profilleisten (2) in einem Winkel (α, β) zueinander anordenbar sind und die mindestens eine Verbindungskappe (5) einen Teilkreis in einer Winkelerstreckung bildet, welcher den Winkel (α, β) einschließt, so dass die Profilleisten (2) zumindest im Bereich ihres Stegs (9) von der mindestens einen Verbindungskappe (5) überdeckt sind.

3. System nach einem der vorigen Ansprüche, **dadurch gekennzeichnet, dass** die Randabschnitte (26) der Profilleisten (2) in die mindestens eine Verbindungkappe (5) einschiebbar sind, so dass die Randabschnitte (26) von der mindestens eine Verbindungkappe (5) überdeckt sind.

4. System nach einem der vorigen Ansprüche, **dadurch gekennzeichnet, dass** die jeweiligen Profilleisten (2) jeweils geometrisch identisch ausgebildet sind und optional in ihrer Längserstreckung (L) zwischen der mindestens einen Verbindungskappe (5) variieren.

5. System nach einem der vorigen Ansprüche, **dadurch gekennzeichnet, dass** mindestens drei Profilleisten (2) und mindestens zwei geometrisch unterschiedliche Verbindungskappen (5) umfasst sind, wobei die Verbindungskappen (5) ausgebildet sind, Randabschnitte (26) der jeweils in unterschiedlichen Winkeln (α, β) angeordneten Profilleisten (2) zu überdecken.

6. System nach einem der vorigen Ansprüche, **dadurch gekennzeichnet, dass** der erste vertikale Schenkel (3) zur Überdeckung der Sockelleistenvorderseite und der zweite Schenkel (4) zur Überdeckung der Sockelleistenoberseite in einem Winkel (ρ) zueinander angeordnet sind, der in einer Seitenansicht gesehen kleiner als 90° ist.

7. System nach einem der vorigen Ansprüche, ferner umfassend zumindest ein zur Anlage an einer Wand ausgebildetes Abschlusselement (6), in welches die Profilleiste (2) einschiebbar ist.

8. System nach dem vorigen Anspruch, **dadurch gekennzeichnet, dass** das Abschlusselement (6) eine Stoßfläche (7) zur stoßenden Anlage der Profilleiste (2) und einen von der Stoßfläche (7) vorstehenden Aufnahmesteg (8) aufweist, der entsprechend dem zweiten Schenkel (4) der Profilleiste (2) geformt ist, so dass der zweite Schenkel (4) der Profilleiste (2) an dem Aufnahmesteg (8) zur Anlage bringbar ist.

9. System nach dem vorigen Anspruch, **dadurch gekennzeichnet, dass** im aneinander angeordneten Zustand von dem Abschlusselement (6) und der Profilleiste (2) zwischen dem Aufnahmesteg (8) und dem ersten vertikalen Schenkel (3) ein Aufnahmekanal (13) für einen Randabschnitt des Belags (60) gebildet ist.

10. System nach einem der vorigen Ansprüche 7 bis 9, **dadurch gekennzeichnet, dass** das Abschlusselement (6) eine Vertikalerstreckung aufweist, die größer ist als diejenige der Profilleisten (2), und wobei das Abschlusselement (6) eine Skalierung (23) zur Darstellung der Vertikalerstreckung aufweist.

11. Set zumindest umfassend mehrere Profilleisten (2) des Systems und mindestens eine Verbindungskappe (5) des Systems nach zumindest einem der vorigen Ansprüche sowie optional mindestens ein Abschlusselement (6) des Systems nach einem der Ansprüche 7-10.

## Claims

1. A system (1) for covering a skirting board (90), with a plurality of profile strips (2) which can be arranged adjacent to one another, each of which is designed with a first vertical leg (3) for covering a front side of the skirting board and a second leg (4) adjoining the same at an angle for covering a top side of the skirting board, and with at least one connecting cap (5) which is designed to connect and overlap edge portions (26) of the second legs (4) which can be arranged adjacent to one another, the second legs (4) and the at least one connecting cap (5) each having a web (9, 10) which, together with the respective first vertical leg (3), form an insertion channel (12) for a covering (60) for covering the first vertical leg (3), the first vertical leg (3) being formed from two parts which are movable relative to one another, and a variable overall vertical extent being achievable by virtue of the relative mobility of the two parts.

2. The system according to claim 1, **characterized in that** the respective profile strips (2) can be arranged at an angle (α, β) to one another and the at least one connecting cap (5) forms a partial circle in an angular extent which encloses the angle (α, β), so that the profile strips (2) are covered by the at least one connecting cap (5) at least in the vicinity of their web (9).

3. The system according to any one of the preceding claims, **characterized in that** the edge portions (26) of the profile strips (2) can be inserted into the at least one connecting cap (5), whereby the edge portions (26) are covered by the at least one connecting cap (5).

4. The system according to any one of the preceding claims, **characterized in that** the respective profile strips (2) are each geometrically identical and optionally vary in their longitudinal extent (L) between the at least one connecting cap (5).

5. The system according to any one of the preceding claims, **characterized in that** at least three profile strips (2) and at least two geometrically different connecting caps (5) are included, the connecting caps (5) being designed to cover edge portions (26) of the profile strips (2) which are each arranged at different angles (α, β).

6. The system according to any one of the preceding claims, **characterized in that** the first vertical leg (3) for covering the front side of the skirting board and the second leg (4) for covering the top side of the skirting board are arranged at an angle (p) to one another which is less than 90° when viewed in a side view.

7. The system according to any one of the preceding claims, further comprising at least one end element (6) which is designed to rest against a wall and into which the profile strip (2) can be inserted.

8. The system according to the preceding claim, **characterized in that** the end element (6) has an abutting surface (7) for abutting the profile strip (2) and a receiving web (8) protruding from the abutting surface (7) which is shaped so as to correspond to the second leg (4) of the profile strip (2), so that the second leg (4) of the profile strip (2) can be brought into contact with the receiving web (8).

9. The system according to the preceding claim, **characterized in that**, in the state in which the end element (6) and the profile strip (2) are arranged next to one another, a receiving channel (13) for an edge portion of the covering (60) is formed between the receiving web (8) and the first vertical leg (3).

10. The system according to any one of the preceding claims 7 to 9, **characterized in that** the end element (6) has a vertical extent which is greater than that of the profile strips (2), and wherein the end element (6) has a scale (23) for representing the vertical extent.

11. A set comprising at least a plurality of profile strips (2) of the system and at least one connecting cap (5) of the system according to at least one of the preceding claims and, optionally, at least one end element (6) of the system according to any one of claims 7 to 10.

## Revendications

1. Système (1) permettant de recouvrir une plinthe (90), comprenant plusieurs baguettes profilées (2) pouvant être disposées de manière adjacente les unes aux autres et qui sont réalisées respectivement avec une première branche verticale (3) pour recouvrir une face avant de plinthe et avec une deuxième branche (4) consécutive de manière coudée pour recouvrir une face supérieure de plinthe, et comprenant au moins un embout de raccordement (5) qui est réalisé pour raccorder et chevaucher des parties marginales (26) tournées les unes vers les autres des deuxièmes branches (4) pouvant être disposées de manière adjacente les unes aux autres, dans lequel les deuxièmes branches (4) et ledit au moins un embout de raccordement (5) présentent respectivement une entretoise (9, 10) formant conjointement avec ladite première branche verticale (3) respective un canal d'insertion (12) pour un revêtement (60) destiné à recouvrir la première branche verticale (3), dans lequel la première branche verticale (3) est réalisée à partir de deux parties mobiles l'une par rapport à l'autre, et la mobilité relative des deux parties permet de réaliser une extension totale verticale variable.

2. Système selon la revendication 1, **caractérisé en ce que** les baguettes profilées (2) respectives peuvent être disposées selon un angle (α, β) les unes par rapport aux autres, et ledit au moins un embout de raccordement (5) forme un cercle primitif dans une extension angulaire qui définit l'angle (α, β) de sorte que les baguettes profilées (2) sont recouvertes au moins dans la zone de leur entretoise (9) par ledit au moins un embout de raccordement (5).

3. Système selon l'une quelconque des revendications précédentes, **caractérisé en ce que** les parties marginales (26) des baguettes profilées (2) peuvent être insérées dans ledit au moins un embout de raccordement (5) de sorte que les parties marginales (26) sont recouvertes par ledit au moins un embout de raccordement (5).

4. Système selon l'une quelconque des revendications précédentes, **caractérisé en ce que** les baguettes profilées (2) respectives sont respectivement réalisées de manière géométriquement identique et varient en option au niveau de leur extension longitudinale (L) entre ledit au moins un embout de raccordement (5).

5. Système selon l'une quelconque des revendications précédentes, **caractérisé en ce qu'**au moins trois baguettes profilées (2) et au moins deux embouts de raccordement (5) géométriquement différents sont compris, dans lequel les embouts de raccordement (5) sont réalisés pour recouvrir des parties marginales (26) des baguettes profilées (2) disposées respectivement selon des angles différents (α, β).

6. Système selon l'une quelconque des revendications précédentes, **caractérisé en ce que** la première branche verticale (3) destinée à recouvrir la face avant de plinthe et la deuxième branche (4) destinée à recouvrir la face supérieure de plinthe sont disposées selon un angle (ρ) l'une par rapport à l'autre qui est inférieur à 90° en vue latérale.

7. Système selon l'une quelconque des revendications précédentes, comprenant en outre au moins un élément de terminaison (6) réalisé pour venir en butée contre un mur et dans lequel la baguette profilée (2) peut être insérée.

8. Système selon la revendication précédente, **caractérisé en ce que** l'élément de terminaison (6) présente une surface de butée (7) pour la mise en butée de la baguette profilée (2) et une entretoise de réception (8) faisant saillie à partir de la surface de butée (7) et qui est formée selon la deuxième branche (4) de la baguette profilée (2) de sorte que la deuxième branche (4) de la baguette profilée (2) peut être mise en butée contre l'entretoise de réception (8).

9. Système selon la revendication précédente, **caractérisé en ce que** dans un état où l'élément de terminaison (6) et la baguette profilée (2) sont disposés de manière adjacente, un canal de réception (13) pour une partie marginale du revêtement (60) se forme entre l'entretoise de réception (8) et la première branche verticale (3).

10. Système selon l'une quelconque des revendications précédentes 7 à 9, **caractérisé en ce que** l'élément de terminaison (6) présente une extension verticale qui est supérieure à celle des baguettes profilées (2), et dans lequel l'élément de terminaison (6) présente une graduation (23) pour représenter l'extension verticale.

11. Jeu, comprenant au moins plusieurs baguettes profilées (2) du système et au moins un embout de raccordement (5) du système selon au moins l'une des revendications précédentes ainsi qu'en option au moins un élément de terminaison (6) du système selon l'une quelconque des revendications 7 à 10.
